# EUROPÄISCHE PATENTSCHRIFT

(11) **EP 1 992 051 B1**
(45) Veröffentlichungstag und Bekanntmachung des Hinweises auf die Patenterteilung: **05.10.2011**
(21) Anmeldenummer: 07726631.0
(22) Anmeldetag: 05.03.2007
(51) Int. Cl.: H01T 4/12, H01T 4/10, H01T 2/02

(54) **GEKAPSELTE, DRUCKFEST AUSGEFÜHRTE, NICHT HERMETISCH DICHTE, GRUNDKONSTRUKTIV ROTATIONSSYMMETRISCHE HOCHLEISTUNGSFUNKENSTRECKE**
ENCAPSULATED, PRESSURE-RESISTANT, NON-HERMETICALLY SEALED HEAVY-DUTY SPARK GAP WHICH IS ROTATIONALLY SYMMETRICAL IN TERMS OF ITS BASIC DESIGN
ECLATEUR A HAUTE PUISSANCE ENCAPSULE, RESISTANT A LA PRESSION, FERME NON HERMETIQUEMENT, A LA CONSTRUCTION DE BASE A SYMETRIE ROTATIONNELLE

(30) Priorität: 09.03.2006 DE 102006011014; 02.05.2006 DE 102006020129
(43) Veröffentlichungstag der Anmeldung: 19.11.2008
(73) Patentinhaber: DEHN + SÖHNE GMBH + CO KG, D-92318 Neumarkt (DE)
(72) Erfinder: EHRHARDT, Arnd, 92318 Neumarkt/Opf. (DE); HIERL, Stephan, 92318 Neumarkt/Opf. (DE)
(74) Vertreter: Meissner, Bolte & Partner
(86) Internationale Anmeldenummer: PCT/EP2007/052051
(87) Internationale Veröffentlichungsnummer: WO 2007/101837

(56) Entgegenhaltungen:
- EP-A- 1 542 323
- DE-A1- 10 018 012
- DE-A1- 10 338 835
- US-A- 3 218 499
- US-A- 3 450 922

## Beschreibung

Die Erfindung betrifft eine gekapselte, druckfest ausgeführte, nicht hermetisch dichte, grundkonstruktiv rotationssymmetrische Hochleistungsfunkenstrecke mit zwei beabstandet gegenüberliegenden Hauptelektroden, einem metallischen Außengehäuse mit stirnseitiger Bördelung, mindestens einer Triggerelektrode, einem Entladungsraum sowie bevorzugt stirnseitig angeordneten elektrischen Anschlusskontakten für die Hauptelektroden gemäß Oberbegriff des Patentanspruchs.

Bei Überspannungsableitern auf der Basis von Funkenstrecken gemäß dem Stand der Technik werden diese bei Anwendungen im Niederspannungsbereich gekapselt ausgeführt, um das die Umgebung gefährdende Ausblasen von heißen oder noch ionisierten Gasen zu vermeiden.

Bei zum älteren Stand der Technik gehörenden ausblasenden Ableitern wird der größte Teil des Energieumsatzes bis ca. 90% in Form von heißem Gas an die Umgebung abgegeben. Es ist offensichtlich, dass durch das Vermeiden des Ausblasens bei modernen Funkenstrecken sowohl die thermische als auch die dynamische Belastung ansteigt. Diese steigenden Belastungen erschweren bei gekapselten Ableitern die notwendige Beherrschung hoher Impuls- und Folgeströme bei möglichst geringer Baugröße.

Zur Realisierung niedriger Schutzpegel im Bereich weniger kV werden die Ableiter mit zusätzlichen Triggereinrichtungen versehen. Eine solche Triggereinrichtung erfordert eine Isolation der zusätzlichen, im allgemeinen mit Hochspannung belasteten weiteren Elektrode. Der Mehraufwand an Bauraum und die zusätzlichen Isolationsmaterialien führen ebenfalls zu einer weiteren Einschränkung der Leistungsfähigkeit derartig realisierter Ableiter.

Gemäß der DE 100 08 764 A1 und der dort gezeigten gekapselten Funkenstrecke ist es bekannt, das Triggerpotential über die metallische Gehäuseummantelung der Funkenstrecke zuzuführen. Die dort vorgesehenen Hauptelektroden werden isoliert gegeneinander und gegenüber dem Gehäuse in die Funkenstrecke eingebracht. Aufgrund der geringen Lichtbogenlänge und der nur einfachen Aufteilung des Lichtbogens kann mit dieser Lösung des Standes der Technik jedoch nur eine geringe Folgestrombegrenzung erreicht werden.

Bei dem gekapselten Ableiter nach DE 100 18 012 A1 wird das Potential der Zündelektrode ebenfalls über den druckfesten metallischen Mantel der Funkenstrecke zugeführt. Der dortige druckfeste Mantel ist aus einem Stück gefertigt und es wird zur Herstellung auf ein einfaches Umformverfahren zurückgegriffen. Der Verzicht auf eine isolierte Durchführung des Zündpotentials führt bei dieser Variante jedoch zu einem Mehraufwand an Isolation im Inneren der Funkenstrecke, da beide Elektroden nicht nur gegeneinander, sondern auch gegenüber dem gesamten Gehäuse isoliert sein müssen. Neben dem höheren Platzbedarf wird durch die aufwendige und spannungsfeste Isolation insbesondere auch die Wärmeabgabe aus der Funkenstrecke behindert. Dies führt zu einer erhöhten thermischen Belastung der Isolationsteile, zu langen Abkühlzeiten und zu einer enormen Einschränkung des für die Funkenstrecke zur Verfügung stehenden Raums. Alle diese Nachteile begrenzen letztendlich die Leistungsfähigkeit der Funkenstrecke.

Dann, wenn zur Verbesserung bestimmter Parameter einer Funkenstrecke eine zusätzliche Abgabe von Hartgas erfolgt, entsteht ein hoher Energieumsatz, der neben der thermischen Belastung zu einer weiteren Erhöhung bzw. einer dynamischen Druckbelastung sowohl bei Impuls- als auch bei Folgeströmen führt.

In der DE 101 64 025 A1 ist eine gekapselte triggerbare Funkenstrecke gezeigt, welche nach dem Radax-Flow-Prinzip arbeitet. Bei dieser Lösung des Standes der Technik wird das vorhandene quaderförmige Gehäuse der Funkenstrecke zur Kühlung der heißen Gase verwendet. Die Zuführung zur Triggerelektrode erfolgt durch die Isolationsteile der zweiten, gegenüber dem Gehäuse isolierten Hauptelektrode. Eine derartige Variante ist aufgrund der geometrischen Ausführungsform des Gehäuses sehr aufwendig und schränkt den Platz des aktiven Lichtbogenbereichs gegenüber dem Bereich zur Abkühlung der Gase erheblich ein.

Die vorstehend kurz gewürdigten Lösungen des Standes der Technik umfassen blitzstromtragfähige Niederspannungs-Luftfunkenstrecken, welche aufgrund ihres konstruktiven Aufbaus eine an sich hohe Druckfestigkeit besitzen.

In der EP 0 305 077 A1 wird eine Funkenstrecke geringerer Leistungsfähigkeit vorgestellt, bei welcher eine Triggerelektrode durch den aus Isolationsmaterial bestehenden Außenmantel einer Funkenstrecke hindurchgeführt wird. Diese, nicht blitzstromtragfähige Funkenstrecke besitzt geringe Hauptelektrodenabstände und keine Mittel zur Erhöhung der Lichtbogenspannung. Der Leistungsumsatz und damit die einhergehende thermische und dynamische Belastung dieser Funkenstrecke des Standes der Technik ist unzureichend. Für den Einsatz in Niederspannungsnetzen ist eine derartige Funkenstrecke ungeeignet. Die dynamische Belastbarkeit des dortigen Gehäuses und der Durchführung der Triggerelektrode ist ebenfalls gering

Aus der EP 1 542 323 A ist gemäss Oberbegriff des Patentanspruchs, eine gekapselte, druckfest ausgeführte, nicht hermetisch dichte, rotationssymmetrische Hochleistungsfunkenstrecke mit zwei beabstandet gegenüberliegenden Hauptelektroden, einem metallischen Außengehäuse mit stirnseitiger Bördelung sowie mindestens einer Triggerelektrode vorbekannt. Die Lösung nach EP 1 542 323 A umfasst auch einen Entladungsraum sowie bevorzugt stirnseitig angeordnete elektrische Anschlusskontakte für die Hauptelektroden sowie Hauptelektroden-Einbettungs- und Zentrierkörper zum mechanischen Fixieren der Hauptelektroden zueinander und bezogen auf das Außengehäuse.

Aus dem Vorgenannten ist es daher Aufgabe der Erfindung, eine weiterentwickelte, gekapselte, druckfest ausgeführte, nicht hermetisch dichte, grundkonstruktiv rotationssymmetrische Hochleistungsfunkenstrecke mit zwei beabstandet gegenüberliegenden Hauptelektroden, einem metallischen gebördelten Außengehäuse, mindestens einer Triggerelektrode, einem Entladungsraum sowie bevorzugt stirnseitig angeordneten elektrischen Anschlusskontakten für die Hauptelektroden anzugeben, wobei die Funkenstrecke eine hohe Stoßstromtragfähigkeit bei einer dennoch einfachen, technologisch beherrschbaren Konstruktion mit einfacher Triggerelektrodenkontaktierung gewährleisten soll.

Die Lösung der Aufgabe der Erfindung erfolgt durch eine Funkenstrecke gemäß der Merkmalskombination nach dem Patentanspruch.

Erfindungsgemäß erfolgt die Kontaktierung der Triggerelektrode mit Hilfe isolierten Drahtes oder bevorzugt eines bandförmigen Leiters, der in einem spaltförmigen Raum zwischen einer Außenseite einer der Hauptelektroden und der zugehörigen Seite des Hauptelektroden-Einbettungs- und Zentrierkörpers eingelegt ist.

Das äußere Anschlussende des Leiters ist im Bereich des stirnseitigen Anschlusskontakts der betreffenden Hauptelektrode zugänglich und das Innere, abisolierte Ende des Leiters steht in elektrischer Verbindung mit der Triggerelektrode.

Aufgrund der Tatsache, dass der bevorzugt eingesetzte bandförmige Leiter sich in dem spaltförmigen Raum befindet und sich unter Umformung an die Außenkontur der Hauptelektrode anschmiegt, sind keine zusätzlichen Nuten oder dergleichen im Hauptelektroden-Einbettungs- und Zentrierkörper notwendig. Insbesondere dann, wenn der Hauptelektroden-Einbettungs- und Zentrierkörper bezogen auf das Material des bandförmigen Leiters bzw. der jeweiligen Hauptelektrode eine geringere Härte und eine gewisse Elastizität aufweist, ist für eine ausreichende mechanische Stabilität und Dichtigkeit auch im Bereich des verlegten bandförmigen Leiters Sorge getragen.

Bei der Ausführungsform mit bandförmigem Leiter ist eine nahezu beliebige Führung des Bandes zwischen den Einzelteilen der Funkenstrecke möglich, und zwar unabhängig vom Potential der entsprechenden benachbarten Teile. Auf jeden Fall ist dafür Sorge getragen, dass die Impulsfestigkeit der Isolation des Bandes höher als die Impulsspannung des Triggerimpulses liegt.

Die Verbindung zwischen der Triggerelektrode und dem abisolierten Ende des Bandes kann durch Klemmen, Löten, Schweißen, aber auch durch eine Klebung realisiert werden.

Die so bereits kontaktierte Triggerelektrode wird dann bei der Montage mit dem vorhandenen Anschluss weiter verarbeitet, d.h. es wird die Stapelanordnung aus erstem Hauptelektroden-Einbettungs- und Zentrierkörper mit dort befindlicher erster Hauptelektrode, dem Körper mit der Triggerelektrode und dann der gegenüberliegenden, zweiten Hauptelektrode gebildet. Der die zweite Hauptelektrode umgebende Hauptelektroden-Einbettungs- und Zentrierkörper nimmt den bandförmigen Leiter auf. Im Anschluss erfolgt das Umbördeln des metallischen Außengehäuses jeweils im stirnseitigen Bereich der Gesamtanordnung, so dass sich eine äußerst druckstabile und feste Funkenstrecke ergibt.

Die Erfindung soll nachstehend anhand eines Ausführungsbeispiels sowie unter Zuhilfenahme der Fig. 1 näher erläutert werden.

Hierbei zeigt:
Fig. 1 eine Schnittdarstellung einer gekapselten, druckfest ausgeführten, grundkonstruktiv rotationssymmetrischen Hochleistungsfunkenstrecke mit bandförmigem Leiter zur Kontaktierung der Triggerelektrode.

Die im wesentlichen rotationssymmetrische Hochleistungsfunkenstrecke nach der Figur weist zwei gegenüberliegende Hauptelektroden 2 und 3 auf.

Diese Hauptelektroden 2, 3 weisen im Querschnitt eine T-Form auf, wobei der in Axiallängsrichtung verlaufende Schenkel des T einen elektrischen Außenanschluss, z.B. in Form einer Gewindebohrung besitzt.

Über Hauptelektroden-Einbettungs- und Zentrierkörper 4 und 5 werden die Hauptelektroden 2 und 3 gegenüber dem Außengehäuse 1, welches bevorzugt aus Metall besteht, gehalten.

Eine Triggerelektrode 6, die beispielsweise scheibenförmig mit Durchgangsbohrung ausgeführt sein kann, reicht mit ihren Innenseiten bis zum Entladungsraum 7 heran oder in diesen hinein.

Die Triggerelektrode 6 ist über einen Isolierkörper 6a gegenüber dem Außengehäuse 1 und den beiden Hauptelektroden 2 und 3 in ihrer Position festgelegt.

Stirnumfangsseitig weist das Außengehäuse 1 eine Bördelung auf, um der Gesamtanordnung die notwendige Druckfestigkeit zu geben.

Bei dem Ausführungsbeispiel nach Fig. 1 ist der Hauptelektroden-Einbettungs- und Zentrierkörper 5 isoliert ausgeführt. Ein impulsspannungsfestes dünnes Band 8 wird zwischen den ohnehin für die Funkenstrecke notwendigen Teilen bis zur Triggerelektrode 6 geführt und kontaktiert dieses.

Die notwendige Verbindung zwischen der Triggerelektrode 6 und dem abisolierten Ende des Bandes 8 kann durch Klemmen, Löten, Schweißen, aber auch durch eine Klebeverbindung erfolgen.

Das bevorzugt eingesetzte Band 8 besitzt gegenüber einem Draht den Vorteil, dass aufgrund der geringen Dicke des Bandes 8 von einem bis zu wenigen zehntel Millimetern keine besondere Bearbeitung oder Nuten in den relevanten Teilen der Funkenstrecke, insbesondere dem Hauptelektroden-Einbettungs- und Zentrierkörper 5 eingebracht werden muss, wodurch keine zusätzlichen Anforderungen unter technologischem Aspekt entstehen.

Auch für eine Montage der Elemente der Funkenstrecke, die sich als Stapelanordnung darstellt, bereitet das eingelegte Band vor dem Aufstecken des Hauptelektroden-Einbettungs- und Zentrierkörpers 5 bezüglich der zugehörigen Hauptelektrode 3 keinerlei Schwierigkeiten.

Alles in allem gelingt es mit der vorgestellten Erfindung, in einfacher, den Montageprozess nicht behindernder Weise, eine isolierte Einführung eines Triggerpotentials für gekapselte, druckfeste, nicht hermetisch dichte Funkenstrecken zu bewirken. Ein weiter Vorteil der Erfindung besteht darin, dass nahezu alle Bauteile oder Baugruppen sowohl für eine Ausführung einer Funkenstrecke ohne als auch mit Triggerung Verwendung finden können, so dass sich die Aufwendungen bezüglich der Herstellung von Einzelteilen und zur Lagerhaltung reduzieren.

### Bezugszeichenliste

- 1: metallisches Außengehäuse
- 2;3: Hauptelektroden
- 4;5: Hauptelektroden-Einbettungs- und Zentrierkörper
- 6: Triggerelektrode
- 6a: Isolierkörper für Triggerelektrode
- 7: Entladungsraum
- 8: bandförmiger Leiter

## Patentansprüche

1. Gekapselte, druckfest ausgeführte, nicht hermetisch dichte, grundkonstruktiv rotationssymmetrische Hochleistungsfunkenstrecke mit zwei beabstandet gegenüberliegenden Hauptelektroden (2;3), einem metallischen Außengehäuse (1) mit stirnseitiger Bördelung, mindestens einer Triggerelektrode (6), einem Entladungsraum (7) sowie bevorzugt stirnseitig angeordneten elektrischen Anschlusskontakten für die Hauptelektroden (2;3) und Hauptelektroden-Einbettungs- und Zentrierkörpern (4;5) zum Fixieren der Hauptelektroden (2;3) zueinander und bezogen auf das Außengehäuse (1),
**dadurch gekennzeichnet, dass**
zur Kontaktierung der Triggerelektrode (6) ein isolierter Draht oder bevorzugt bandförmiger Leiter (8) in einem spaltförmigen Raum zwischen einer Außenseite einer der Hauptelektroden (2;3) und der zugehörigen Seite des Hauptelektroden-Einbettungs- und Zentrierkörpers (4;5) eingelegt ist, wobei das äußere Anschlussende des Leiters im Bereich des stirnseitigen Anschlusskontakts der betreffenden Hauptelektrode zugänglich ist und das innere, abisolierte Ende des Leiters in elektrischer Verbindung mit der Triggerelektrode (6) steht.

## Claims

1. Encapsulated, pressure-resistant, non-hermetically sealed heavy-duty spark gap, which is rotationally symmetrical in terms of its basic design and has two opposite main electrodes (2; 3) which are spaced apart from one another, a metallic outer housing (1) having an end-side flanging, at least one trigger electrode (6), a discharge space (7) and electrical connection contacts, which are preferably arranged on the end side, for the main electrodes (2; 3), and main electrode embedding and centering bodies (4; 5) for fixing the main electrodes (2; 3) with respect to one another and relative to the outer housing (1),
**characterized in that**
an insulated wire or preferably strip-shaped conductor (8) is inserted into a slit-shaped space between an outer side of one of the main electrodes (2; 3) and the associated side of the main electrode embedding and centering body (4; 5) so as to make contact with the trigger electrode (6), wherein the outer connection end of the conductor is accessible in the region of the end-side connection contact of the corresponding main electrode, and the inner stripped end of the conductor is electrically connected to the trigger electrode (6).

## Revendications

1. Éclateur à haute puissance encapsulé, résistant à la pression, fermé de manière non hermétique présentant une structure de base à symétrie de révolution comprenant deux électrodes principales écartées opposées (2 ; 3), un boîtier extérieur métallique (1) avec un rabattement du côté frontal, au moins une électrode de gâchette (6), une chambre à décharge (7) ainsi que des contacts de raccordement électrique, agencés de préférence du côté frontal, pour les électrodes principales (2 ; 3), et des corps d'intégration et de centrage (4 ; 5) pour les électrodes principales, destinés à fixer les électrodes principales (2 ; 3) l'une à l'autre et par référence au boîtier extérieur (1),
**caractérisé en ce que**
pour la mise en contact de l'électrode de gâchette (6), un fil isolé ou un conducteur (8) en forme de bande est mis en place dans un espace en forme de fente entre une face extérieure de l'une des électrodes principales (2 ; 3) et le côté associé du corps d'intégration et de centrage (4 ; 5), dans lequel l'extrémité de raccordement extérieure du conducteur est accessible dans la région du contact de raccordement du côté frontal de l'électrode principale concernée, et l'extrémité intérieure dénudée du conducteur est en liaison électrique avec l'électrode de gâchette (6).
